# EUROPÄISCHE PATENTSCHRIFT

(11) **EP 2 529 821 B1**
(45) Veröffentlichungstag und Bekanntmachung des Hinweises auf die Patenterteilung: **26.04.2017**
(21) Anmeldenummer: 12169701.5
(22) Anmeldetag: 29.05.2012
(51) Int. Cl.: A63J 1/00, A63J 1/02

(54) **Hydraulisches Antriebssystem für eine Schauspielbühne mit drehzahlverstellbarer Hydraulikpumpe als Steuerelement**
Hydraulic drive system for a stage with adjustable speed hydraulic pump as control element
Système d'entraînement hydraulique pour une scène de théâtre avec une pompe hydraulique à réglage de vitesse comme élément de commande

(30) Priorität: 03.06.2011 DE 102011103515
(43) Veröffentlichungstag der Anmeldung: 05.12.2012
(73) Patentinhaber: ROBERT BOSCH GMBH, 70442 Stuttgart (DE)
(72) Erfinder: Grobe, Johannes Thomas, 97816 Lohr Am Main (DE); Stanzel, Juergen, 97851 Rothenfels (DE); Kirsch, Volker, 97816 Lohr Am Main (DE); Weiglein, Gunther, 97225 Zellingen (DE); Kaiser, Siegmund, 97859 Wiesthal (DE); Pawlik, Martin, 97816 Lohr (DE)
(74) Vertreter: Maiß, Harald

(56) Entgegenhaltungen:
- DE-A1- 3 723 845
- DE-A1- 19 642 163
- GB-A- 1 312 976
- US-A1- 2009 057 636

## Beschreibung

Die Erfindung betrifft ein hydraulisches Antriebssystem und eine Schauspielbühne mit einem derartigen Antriebssystem.

Das Bühnenbild einer Schauspielbühne weist häufig eine Vielzahl von beweglichen Bühnenelementen auf. Rein beispielhaft seien die Hintergrundbilder für verschiedene Akte eines Theaterstücks genannt, die an Seilen hängend wahlweise von oben in den Sichtbereich der Bühne herabgelassen werden können. Bei dem beweglichen Bühnenelement kann es sich beispielsweise auch um einen Hubtisch handeln, mit dem beispielsweise Schauspieler von einem Raum unterhalb der Bühne in den Sichtbereich der Bühne transportiert werden können. Das bewegliche Bühnenelement kann auch horizontale oder auf beliebigen Bahnen verlaufende Bewegungen ausführen.

Es ist üblich, derartige bewegliche Bühnenelemente hydraulisch anzutreiben, da ein hydraulisches Antriebssystem besonders geräuscharm arbeiten kann, wobei die Bewegungen gleichzeitig sehr ruckfrei ausgeführt werden. Darüber hinaus bietet ein hydraulisches Antriebssystem eine hohe Unfallsicherheit beim unplanmäßigen Ausfall von Systemkomponenten. Damit eben diese Anforderungen erfüllt werden können, ist meist eine Speichereinheit vorgesehen, die mit unter Druck stehendem Hydraulikfluid gefüllt ist. Das Hydraulikfluid wird mit einer ersten Hydraulikpumpe in die Speichereinheit gefördert. Das bewegliche Bühnenelement steht mit einem Stellglied in Antriebsverbindung. Bei dem Stellglied kann es sich wahlweise um einen Hydraulikzylinder oder einen Hydromotor handeln. Da meist sehr viele bewegliche Bühnenelemente vorhanden sind, sind dementsprechend viele Stellglieder vorhanden. Diese werden meist gesammelt auf einem oder mehreren Rahmen montiert, die im Randbereich der Bühne aufgestellt sind. Dabei wird gewünscht, dass möglichst viele Stellglieder in einen einzigen kompakten Rahmen montiert werden können.

Die Stellglieder sind mit einer Sperrventileinheit verbunden, damit sie zuverlässig still gesetzt bzw. gesperrt werden können. Bei einem Fehler im hydraulischen Antriebssystem wird dadurch verhindert, dass das bewegliche Bühnenelement abstürzt. Weiter kann durch die Sperrventileinheit das langsame Absinken des genannten beweglichen Elements aufgrund von Leckölströmen verhindert werden. Die Sperrventileinheit umfasst daher wenigstens ein Sitzventil als Sperrventil, welches frei von Leckölströmen ist.

Der Fluidstrom von der Speichereinheit zu dem Stellglied wird mit einem Steuerelement gesteuert. Bisher ist es üblich als Steuerelement ein vorzugsweise elektrisch angesteuertes Proportionalventil zu verwenden. Ein derartiges Ventil umfasst eine Drossel, deren Öffnungsquerschnitt stufenlos veränderlich ist. Die Größe des Öffnungsquerschnitts bestimmt die Größe des Fluidstroms zum Stellglied. Dabei kann eine Druckwaage vorgesehen sein, welche den Druckabfall an der genannten Drossel konstant hält, so dass insgesamt eine Stromregelung vorliegt.

Der Nachteil des bekannten Steuerelements besteht darin, dass sehr viel hydraulische Energie in Wärme umgesetzt wird und damit verloren geht. Bei einer Auf- und Abbewegung geht eine Energiemenge verloren, welche sich aus dem Speicherdruck multipliziert mit dem für die Bewegung erforderlichen Fluidvolumen ergibt.

Aus der US 2009/0057636 A1 ist eine Schauspielbühne mit einem Antriebssystem bekannt. Das Antriebssystem umfasst ein Stellglied in Form eines Teleskopzylinders, der in Antriebsverbindung mit der Schauspielbühne steht. Der Teleskopzylinder ist an eine Speichereinheit angeschlossen, die mit unter Druck stehender Druckluft gefüllt ist, um das Eigengewicht der Schauspielbühne abzustützen. Die Auf- und Abbewegung der Schauspielbühne wird mittels eines Motors gesteuert, der über Seilwinden, Seile und Umlenkrollen mit der Schauspielbühne bewegungsgekoppelt ist. Es können mehrere Module vorgesehen sein, die jeweils ein derartiges Antriebssystem aufweisen DE3723845 offenbart eine hydrostatische Antriebsanordnung für Bühneneinrichtungen mit mindestens einer Hydropumpe mit stufenlos verstellbarem Hubvolumen und mindestens einem mit einer bzw. jeweils einer Bühneneinrichtung mechanisch gekoppelten Hydromotor, wobei die Hydropumpe bzw. die Hydropumpen als druckgeregelte Pumpe mit einer einzigen Stromrichtung und der Hydromotor bzw. die Hydromotoren als drehzahlgeregelter Hydromotor mit stufenlos verstellbarem Hubvolumen und zwei Stromrichtungen ausgebildet sind, wobei der Hochdruckanschluss der Hydropumpe bzw. Hydropumpen und des Hydromotors bzw. der Hydromotoren über eine gemeinsame Hochdruckleitung miteinander verbunden sind und wobei die Hochdruckleitung mit einem Hochdruckspeicher verbunden ist.

Die Aufgabe der Erfindung besteht darin, wenigstens einen Teil dieser Energie einzusparen. Bei der Lösung dieser Aufgabe sind die hohen Anforderungen hinsichtlich Geräuschentwicklung, Ruckfreiheit und Unfallsicherheit zu berücksichtigen.

Diese Aufgabe wird dadurch gelöst, dass das Steuerelement eine zweite Hydraulikpumpe, welche auch als Hydromotor betrieben werden kann, umfasst, wobei die zweite Hydraulikpumpe mit einem Elektromotor in Drehantriebsverbindung steht, wobei der Elektromotor mit einer Drehzahlsteuereinrichtung verbunden ist, welche die Drehzahl des Elektromotors auf einen vorgebbaren Sollwert einstellen kann. Damit ist es nicht erforderlich, den vom Stellglied zurückgeförderten Fluidstrom drucklos in den Tank der ersten Hydraulikpumpe abzuleiten. Dieser Volumenstrom kann vielmehr von der zweiten Hydraulikpumpe in die Speichereinheit zurückgefördert werden. Der Fluiddruck des zurückgeforderten Fluidstroms muss damit nicht weggedrosselt werden, er kann vielmehr für die nächste Hubbewegung genutzt werden. Damit wird Energie eingespart.

Mittels der Drehzahlsteuereinrichtung kann das Stellglied wie bei dem bekannten hydraulischen Antriebssystem in die gewünschte Stellung verfahren werden. Dabei wird ausgenutzt, dass die Verfahrgeschwindigkeit des Stellglieds proportional zur Drehzahl des Elektromotors ist. Bei der Drehzahlsteuereinrichtung kann es sich um einen Frequenzumrichter handeln, wobei der Elektromotor vorzugsweise ein Synchronmotor ist. Es kann aber auch ein Drehzahlregler vorgesehen sein, wobei der Elektromotor auch ein Asynchronmotor sein kann.

In den abhängigen Ansprüchen sind vorteilhafte Weiterbildungen und Verbesserungen der Erfindung angegeben.

Die Drehzahlsteuereinrichtung kann mit einer Stromversorgung verbindbar sein, wobei sie elektrische Energie in die Stromversorgung zurückspeisen kann, wenn die zweite Hydraulikpumpe als Motor arbeitet. Bei dieser Ausführungsform kann der Drucküberschuss in der Speichereinheit, der nicht zum Verfahren des beweglichen Bühnenelements benötigt wird, in elektrische Energie verwandelt werden. Auf eine Abdrosselung dieses Drucküberschusses kann verzichtet werden. Bei der Stromversorgung kann es sich um das öffentliche Wechselstromnetz handeln. Es können aber auch mehrere Drehzahlsteuereinrichtungen an einen gemeinsamen Zwischenkreis angeschlossen sein, welcher die Stromversorgung darstellt. Bei dem Zwischenkreis handelt es sich üblicherweise um eine Gleichspannungsversorgung. Aus der entsprechenden Gleichspannung wird mittels Leistungshalbleitern die zum Antrieb des Elektromotors erforderlichen Wechselspannungen erzeugt. Bei entsprechender Polung von Spannungen und Strömen ergibt sich ein Rückfluss von elektrischer Energie in den Zwischenkreis.

Der zweiten Hydraulikpumpe kann eine zweite Sperrventileinheit zugeordnet sein, welche einen Fluidstrom von der Speichereinheit zu der zweiten Hydraulikpumpe wahlweise sperren kann. Es ist bekannt, dass in Hydraulikpumpen regelmäßig durch Leckagen Hydraulikfluid verloren geht, welches in den Tank zurückgeleitet wird. Diese Leckverluste würden dazu führen, dass sich die Speichereinheit langsam entleert. Dies wird durch die zweite Sperrventileinheit verhindert.

Es können ein erster und ein zweiter Drucksensor vorgesehen sein, wobei der erste Drucksensor den Fluiddruck zwischen dem Stellglied und der zugeordneten ersten Sperrventileinheit bestimmen kann, wobei der zweite Drucksensor den Fluiddruck zwischen der ersten Sperrventileinheit und der zugeordneten zweiten Hydraulikpumpe bestimmen kann, wobei eine Druckregeleinrichtung vorgesehen ist, welche mit dem ersten und dem zweiten Drucksensor und der Drehzahlsteuereinrichtung verbunden ist, wobei die Druckregeleinrichtung die Druckdifferenz zwischen dem ersten und dem zweiten Drucksensor durch Vorgabe eines Drehzahlsollwerts an die Drehzahlsteuereinrichtung regeln kann. Hierdurch soll erreicht werden, dass kein Ruck entsteht, wenn die erste Sperrventileinheit geöffnet wird, um das Stellglied zu verfahren. Ein Ruck kann vollständig vermieden werden, wenn die Druckdifferenz an der ersten Sperrventileinheit vor deren Öffnung auf Null eingeregelt wird. Ebendies wird durch die vorgeschlagene Ausführungsform möglich.

Die erste Sperrventileinheit kann eine erste und eine zweite Sperrventiluntereinheit umfassen, die zueinander parallel geschaltet sind, wobei die zweite Sperrventiluntereinheit einen kleineren freien Strömungsquerschnitt aufweist als die erste Sperrventiluntereinheit. Mit der zweiten Sperrventiluntereinheit können Stellungsänderungen des Stellglieds, welche durch thermische Ausdehnung des Hydraulikfluids verursacht werden, kompensiert werden. Wenn eine derartige Stellungsänderung festgestellt wird, wird die zweite Sperrventileinheit geöffnet, so dass Hydraulikfluid langsam aus dem Stellglied entweichen kann. Hierbei ist der zweiten Sperrventiluntereinheit vorzugsweise eine Drossel vor- oder nachgeschaltet, welche den Fluidstrom weiter herabsetzt. Aufgrund des kleinen freien Strömungsquerschnitts und der Drossel ist ein besonders feinfühliger Ausgleich der Wärmedehnung des Hydraulikfluids möglich.

Die erste und/oder die zweite Sperrventiluntereinheit können je wenigstens zwei gesonderte, im Wesentlichen identische Sperrventile aufweisen, die in Reihe geschaltet sind. Hierdurch wird die Ausfallsicherheit der Sperrventiluntereinheit erhöht. Wenn ein Sperrventil aufgrund eines Defekts nicht mehr oder nicht mehr vollständig sperrt, so steht immer noch das andere Sperrventil zur Verfügung, um den Fluidstrom vollständig zu sperren. Bei den Sperrventilen handelt ist sich vorzugsweise um solche, die in beide Flussrichtungen eine Sperrung des Fluidstroms bewirken können.

Die erste und/oder die zweite Sperrventileinheit können elektromagnetisch betätigbar sein, wobei sie im stromlosen Zustand gesperrt sind. Wegen der elektromagnetischen Betätigung kann die Sperrventileinheit einfach durch eine elektronische Steuervorrichtung geschaltet werden. Im Falle einer Störung des hydraulischen Antriebsystems reicht es aus, dieses vollständig stromlos zu schalten, um es in einen sicheren Zustand zu bringen, in dem die Stellglieder unbeweglich in der aktuellen Stellung verharren. Der gesperrte Zustand wird vorzugsweise mit einer Rückstellfeder geschaltet.

Dem Stellglied können ein Stellungsgeber und eine Stellungsregeleinrichtung zugeordnet sein, welche mit der Drehzahlsteuereinrichtung verbunden sind, wobei die Stellungsregeleinrichtung die Stellung des Stellglieds durch Vorgabe einer Solldrehzahl an die Drehzahlsteuereinrichtung regeln kann. Mit dieser Ausführungsform kann jede beliebige Zwischenstellung des Stellgliedes angefahren werden. Ergänzend zur Stellungsregelung kann eine Geschwindigkeitsregelung des Stellglieds vorgesehen sein. Bei den Stellungsgebern handelt es sich vorzugsweise um ein Seil- bzw. Bandzuggeber.

Der zweiten Hydraulikpumpe kann eine elektromagnetisch verstellbare Drossel zugeordnet sein, welche mit wenigstens einem Druckanschluss der zweiten Hydraulikpumpe und einem Tank der ersten Hydraulikpumpe verbunden ist, wobei die Drehzahlsteuereinrichtung anstelle einer Absenkung der Solldrehzahl die Drossel öffnen kann. Bei der zweiten Hydraulikpumpe handelt es sich vorzugsweise um eine besonders kostengünstig Ausführungsform, beispielsweise um eine Innenzahnradpumpe. Derartige Hydraulikpumpen nutzen das Hydraulikfluid zur Schmierung ihrer beweglichen Teile, so dass die Hydraulikpumpe immer mit einer bestimmten Mindestdrehzahl laufen muss. Durch die vorgeschlagene verstellbare Drossel kann diese Mindestrehzahl auch dann eingehalten werden, wenn das Stellglied besonders langsam verfahren werden soll. Der überschüssige Fluidstrom wird über die Drossel in den Tank abgeleitet. Über den Öffnungsquerschnitt der Drossel kann der Pumpendruck geregelt werden. Es kann vor und hinter der Hydraulikpumpe je eine gesonderte Drossel vorgesehen sein, damit für beide Drehrichtungen der Hydraulikpumpe je eine gesonderte Drossel zur Verfügung steht. Es kann jedoch auch nur eine Drossel vorgesehen sein, die über ein Wegeventil mit einer der beiden Druckanschlüsse der zweiten Hydraulikpumpe verbindbar ist.

Der Stellungsgeber kann wenigstens zwei voneinander unabhängige Stellungserfassungsmittel aufweisen, wobei die Stellungsregeleinrichtung das hydraulische Antriebssystem in einen sicheren, vorzugsweise stromlosen Zustand versetzen kann, wenn die unabhängigen Stellungserfassungsmittel voneinander abweichende Stellungen des Stellglieds melden. Hierdurch kann eine Störung eines der Stellungserfassungsmittel erkannt werden, wobei das hydraulische Antriebssystem darauf hin in einen sicheren Zustand versetzt werden kann, in dem sämtliche Stellglieder an ihrer aktuellen Stellung gesperrt sind.

Es kann wenigstens ein Pumpendruckbegrenzungsventil vorgesehen sein, welches mit einem Druckanschluss der zweiten Hydraulikpumpe verbunden ist, wobei zwischen der ersten Sperrventileinheit und dem Stellglied kein Hydraulikfluid aus dem hydraulischen Antriebssystem entweichen kann. Mit dem Pumpendruckbegrenzungsventil wird sichergestellt, dass ein vorgegebener Maximaldruck in der Anlage nicht überschritten wird, so dass kein Element des hydraulischen Antriebssystems wegen Überdruck platzt. Zwischen dem Stellglied und der ersten Sperrventileinheit darf jedoch kein solches Druckbegrenzungsventil vorhanden sein, damit das hydraulische Antriebssystem im Störungsfall zuverlässig still gesetzt werden kann. In einem solchen Störungsfall zieht man es vor, das hydraulische Antriebssystem bis an die Grenzen seiner Belastbarkeit zu beanspruchen, um Schäden im Umfeld der Anlage zu vermeiden.

Die Erfindung wird im Folgenden anhand der beigefügten Zeichnungen näher erläutert. Es stellt dar:
- Fig. 1: einen Übersichtsplan dem zu entnehmen ist, wie die in den Fig. 2 bis 5 dargestellten Teileinheiten des erfindungsgemäßen hydraulischen Antriebssystems zusammengeschaltet sind;
- Fig. 2: eine grobschematische Darstellung der Stelleinheit und der Schauspielbühne;
- Fig. 3: einen hydraulischen Schaltplan der Speicherladeeinheit;
- Fig. 4: einen hydraulischen Schaltplan der Speichereinheit; und
- Fig. 5: einen hydraulischen Schaltplan der Steuereinheit.

Fig. 1 zeigt einen Übersichtsplan dem zu entnehmen ist, wie die in den Fig. 2 bis 5 dargestellten Teileinheiten des erfindungsgemäßen hydraulischen Antriebssystems zusammengeschaltet sind. Dabei handelt es sich bei der Pumpenleitung P, der Tankleitung T, der Leckölleitung L, der Nebentankleitung T', der Arbeitsdruckleitung A und der Speicherdruckleitung B um hydraulische Verbindungsleitungen, während die Drucksensorleitung C, die erste Stellungsgeberleitung D und die zweite Stellungsgeberleitung E elektrische Verbindungsleitungen sind.

Fig. 2 zeigt eine grobschematische Darstellung der Stelleinheit 20 und der Schauspielbühne 10. Das Stellglied 25 wird von einem Hydraulikzylinder gebildet, dessen kolbenstangenseitiger Zylinderraum 27 über die Arbeitsdruckleitung A mit der ersten Sperrventileinheit (Nr. 90; Fig. 5) verbunden ist. An den kolbenstangenseitigen Zylinderraum 27 ist ein erster Drucksensor 29 angeschlossen, der über die Drucksensorleitung C mit der Druckregeleinrichtung (Nr. 84; Fig. 5) verbunden ist. Der gegenüberliegende Zylinderraum 28 ist mit dem Umgebungsdruck verbunden, man spricht daher auch von einem Zugzylinder. Die Kolbenstange 26 des Stellglieds 25 ist über einen Flaschenzug 15 mit einem Seilkamm 13 verbunden, an dem das bewegliche Bühnenelement 11 der Schauspielbühne 10 hängt. Bei dem beweglichen Bühnenelement 11 kann es sich beispielsweise um ein Hintergrundbild des Bühnenbildes handeln, wobei für jeden Akt eines Theaterstücks ein anderes Hintergrundbild vorgesehen ist. Der Seilkamm 13 umfasst mehrere Umlenkrollen 14 für gesonderte Seile 12, die verteilt über die Breite des beweglichen Bühnenelements 11 angeordnet sind, so dass dieses über die gesamte Breite im Wesentlichen gleichmäßig aufgehängt ist. Der Flaschenzug 15 übersetzt eine vergleichsweise kleine Bewegung des Stellgliedes 25 in eine größere Bewegung des beweglichen Bühnenelements 11, wobei ein hydraulisches Stellglied die dadurch verursachten großen Stellkräfte problemlos aufbringen kann. Die äußere Belastung des Zylinders 25 ist dabei auf die halbe maximal zulässige Belastung ausgelegt. Die erste Rolle 16 des Flaschenzuges 15 ist drehbar mit der Kolbenstange 26 verbunden, wobei die zweite Rolle 17 drehbar mit einem (nicht dargestellten) Stahlgerüst der Schauspielbühne 10 verbunden ist.

Die Kolbenstange 26 des Stellglieds 25 ist weiterhin mit einem Stellungsgeber 22 verbunden, der mit zwei redundanten Stellungserfassungsmitteln 23 ausgestattet ist. Eines der Stellungserfassungsmittel 23 gibt ein digitales Inkrementalsignal aus, wobei das andere ein Absolutsignal ausgibt. Die Stellungserfassungsmittel 23 sind als Seil- bzw. Bandzuggeber ausgeführt, wobei das Zugmittel 24 mit dem freien Ende der Kolbenstange 26 fest verbunden ist. Die beiden Stellungserfassungsmittel 23 sind über die erste und die zweite Stellungsgeberleitung D; E mit der Stellungsregeleinrichtung (Nr. 81; Fig. 5) verbunden. Anstelle der beiden Stellungserfassungsmittel 23 kann ein einziges Stellungserfassungsmittel vorgesehen sein, dessen Zugmittel auf Reißen und/oder Durchhängen überwacht ist.

Hinzuweisen ist außerdem auf die verschiedenen Sicherheitsschalter 21 in Form von Getriebenockenendschaltern, mit denen bestimmte sicherheitskritische Stellungen des Stellgliedes gesondert überwacht werden können, man spricht daher auch von Notendschaltern 21. Diese sind vorzugsweise in der Nähe des Stellgliedes 25 und nicht an dem beweglichen Bühnenelement 11 angebracht, damit die Stelleinheit 20 mit allen Funktionseinheiten als modulare Baueinheit ausgeführt werden kann.

Fig. 3 zeigt einen hydraulischen Schaltplan der Speicherladeeinheit 30. Die Speicherladeinheit 30 umfasst eine erste Hydraulikpumpe 31, die mit einem Elektromotor 32 in Drehantriebsverbindung steht. Diese können mit einer (nicht dargestellten) elektrisch oder hydraulisch schaltbaren Bremse ausgestattet sein, welche durch eine Feder geschlossen gehalten wird. Bei dem Elektromotor 32 handelt es sich vorzugsweise um einen Asynchronmotor mit einer festen Betriebsdrehzahl und -drehrichtung. Die erste Hydraulikpumpe 31 weist ein stufenlos verstellbares Verdrängungsvolumen auf und ist vorzugsweise als Schrägscheiben- oder Schrägachsenmaschine ausgeführt. Die erste Hydraulikpumpe 31 ist mit einer hydraulischen Verstelleinrichtung 33 zur Verstellung des Verdrängungsvolumens ausgestattet, welche in Richtung eines kleinen Verdrängungsvolumens mit einer Feder vorgespannt ist. Die Verstelleinrichtung 33 ist mit einem hydraulisch arbeitenden Druckregler 34 verbunden, an dem der Sollwert des Pumpenförderdrucks manuell einstellbar ist.

Die Saugseite der ersten Hydraulikpumpe 31 ist mit einem Tank 40 verbunden, der mit einem manuell betätigbaren Ablassventil 41 und einer Füllstandsüberwachung 42 ausgestattet ist, wobei der Tank 40 im Betrieb mit Hydraulikfluid, vorzugsweise Hydrauliköl, gefüllt ist. Der Tank 40 ist in Form eines geschlossenen Behälters ausgeführt, der über einen zweistufigen Luftfilter 43 zur Belüftung mit der Umgebungsluft verbunden ist, so dass der Druck in dem Tank 40 im Wesentlichen gleich dem Umgebungsdruck ist.

Ingesamt sind drei hydraulische Rücklaufleitungen T, L und T' vorgesehen. Die Tankleitung T ist mit einem Rücklaufölfilter 44 ausgestattet. Der Rücklaufölfilter 44 weist wiederum ein stark vorgespanntes Rückschlagventil 45 auf, welches öffnet, wenn der Rücklaufölfilter 44 wegen zu spätem Filterwechsel stark verschmutzt ist, so dass das hydraulische Antriebssystem auch dann noch notdürftig weiterbetrieben werden kann. Die Leckölleitung L und die Nebentankleitung T' sind nicht mit einem Filter versehen.

An die Druckseite der ersten Hydraulikpumpe 31 ist das Hauptdruckbegrenzungsventil 50 angeschlossen, dessen Ablaufleitung direkt in den Tank 40 führt. Das Hauptdruckbegrenzungsventil 50 ist im Normalbetrieb des hydraulischen Antriebsystems geschlossen, da der am Druckregelventil 34 eingestellte Betriebsdruck deutlich kleiner als der Auslösdruck des Hauptdruckbegrenzungsventils 50 ist.

Nach dem Hauptdruckbegrenzungsventil 50 ist ein Rückschlagventil 51 in der Pumpenleitung P angeordnet, welches ein Rückströmen von Hydraulikfluid aus dem Antriebssystem insbesondere der Speichereinheit in die erste Hydraulikpumpe unterbindet, wenn diese nicht angetrieben ist.

Nach dem Rückschlagventil 51 ist ein Manometer 53 zur Anzeige des Pumpenförderdrucks vorgesehen. Weiter ist ein manuell betätigbares Ablassventil 52 vorgesehen, welches geöffnet wird, wenn das hydraulische Antriebssystem von Hydraulikfluid entleert werden soll. Außerdem ist ein manuell betätigbares Absperrventil 54 vorgesehen, welches geschlossen wird, wenn die Speicherladeeinheit von der Speicherladeeinheit 30 getrennt wird, damit kein Hydraulikfluid aus der Speicherladeeinheit 30 entweicht. Zuletzt ist in der Pumpenleitung P ein Vorlaufölfilter 55 vorgesehen, der mit einer Verschmutzungsüberwachung 56 ausgestattet ist. Sobald diese eine übermäßige Verschmutzung des Vorlaufölfilters 55 anzeigt, sind der Vorlauf- und der Rücklaufölfilter 55; 44 zu wechseln.

Anstelle der gesonderten Speichereinheit 30 kann, bei entsprechend angepasster Beschaltung, auch die zweite Hydraulikpumpe zum Laden der Speichereinheit eingesetzt werden.

Fig. 4 zeigt einen hydraulischen Schaltplan der Speichereinheit 60. Die vorliegende Speichereinheit 60 umfasst vier gesonderte, identische Speicherkammereinheiten 63, die zueinander parallel geschaltet sind, wobei je nach Speichervolumenbedarf eine beliebige Anzahl an Speicherkammereinheiten 63 vorgesehen sein kann. Der Speichervolumenbedarf ergibt sich aus dem maximalen Fluidvolumen, welches zwischen der Speichereinheit 60 und den Stellgliedern im Betrieb hin- und herströmt. Hierbei kommt es entscheidend darauf an, wie viele Stellglieder gleichzeitig betätigt werden.

Jede Speicherkammereinheit 63 umfasst eine Speicherkammer 64, die in Form eines Blasen- oder eines Kolbenspeichers ausgeführt sein kann. Es können auch Kolbenspeicher mit nachgeschalteten Gasspeichern vorgesehen sein, um Energieverluste durch Erwärmung der Speicherkammern 64 zu minimieren. Auf der einen Seite der durch die Gummiblase oder den Kolben definierten, beweglichen Trennwand 68 ist ein komprimierbares Gas, insbesondere Stickstoff, in einem abgeschlossenen Gasraum angeordnet. Auf der anderen Seite der Trennwand 68 wird über die Pumpenleitung P so lange Hydraulikfluid eingefüllt, bis sich in der abgeschlossenen Speicherkammer 64 der am Druckregler (Nr. 34; Fig. 3) eingestellte Druck einstellt. Wegen der Parallelschaltung der Speicherkammereinheiten 61 stellt sich in allen Speicherkammern 64 der gleiche Fülldruck ein. Anstelle der manuellen Druckeinstellung am Druckregler der ersten Hydraulikpumpe kann auch eine Zweipunkt-Druckregelung für die Speichereinrichtung 60 vorgesehen sein.

Jede Speicherkammereinheit 63 ist mit einem Speicherdruckbegrenzungsventil 67 ausgestattet mit dem sichergestellt wird, dass die Speicherkammer 64 nicht platzt, insbesondere dann, wenn Hydraulikfluid von dem Stellglied über die Steuereinheit in die Speichereinheit 60 gefördert wird. Das Speicherdruckbegrenzungsventil 67 ist mit der Tankleitung T verbunden, so dass das überschüssige Hydraulikfluid gefiltert in den Tank zurückfließt. Weiter ist jede Speicherkammereinheit 63 mit einem manuell betätigbaren Speicherabsperrventil 65 ausgestattet, welches beispielsweise dann geschlossen wird, wenn die Speicherkammer 64 im Wartungsfall gewechselt wird. Weiter ist jede Speicherkammereinheit mit einem manuell betätigbaren Speicherablassventil 66 ausgestattet, welches geöffnet wird, wenn die Speicherkammer komplett von Hydraulikfluid entleert werden soll, insbesondere wenn das hydraulische Antriebssystem stillgelegt wird. Das Hydraulikfluid fließ dann über Tankleitung T gefiltert in den Tank.

Hinzuweisen ist auf das Rückschlagventil 61 in der Pumpenleitung P welches verhindert, dass Hydraulikfluid aus der Speichereinheit 60 in Richtung der Speicherladeeinheit zurückfließt, insbesondere, wenn die Speichereinheit 60 von der Speicherladeeinheit getrennt ist. Weiter ist die gesamte Speichereinheit 60 mit einem manuell betägigbaren Absperrventil 62 versehen, welches beispielsweise dann geschlossen wird, wenn die Speichereinheit 60 von der Steuereinheit getrennt wird. Über das genannte Absperrventil 62 sind die Speicherdruckleitung B und die Pumpenleitung P miteinander verbunden.

Fig. 5 zeigt einen hydraulischen Schaltplan der Steuereinheit 70. Die Steuereinheit 70 umfasst die zweite Hydraulikpumpe 75, die beispielsweise in Form einer Innenzahnradpumpe ausgebildet ist, als Steuerelement. Die zweite Hydraulikpumpe 75 steht mit einem Elektromotor 76 in Drehantriebsverbindung, der beispielsweise als Synchron- oder Asynchronmotor ausgeführt ist. Der Elektromotor 76 wird über eine Drehzahlsteuereinrichtung 80 mit elektrischer Energie versorgt. Bei der Drehzahlsteuereinrichtung 80 kann es sich im Falle eines Synchronmotors um einen Frequenzumrichter handeln. Bevorzugt kommt jedoch ein Drehzahlregler zum Einsatz, der die von einem Drehgeber 77 am Elektromotor 76 erfasste Ist-Drehzahl auf eine vorgebbare Soll-Drehzahl einregelt. Die Drehzahlsteuereinrichtung 80 kann die Drehzahl des Elektromotors 76 und mithin der zweiten Hydraulikpumpe 76 stufenlos zwischen beiden Drehrichtungen verstellen. Dabei kann die Drehzahlsteuereinrichtung 80 elektrische Energie von der (nicht dargestellten) Stromversorgung, beispielsweise dem öffentlichen Stromnetz, auf den Elektromotor 76 übertragen, so dass die zweite Hydraulikpumpe 75 im Pumpenbetrieb arbeitet. Die Drehzahlsteuereinrichtung 80 kann aber auch elektrische Energie vom Elektromotor 76, der dann generatorisch arbeitet, zur Stromversorgung hin übertragen. Die zweite Hydraulikpumpe 75 arbeitet in diesem Fall als Motor. Ob Motor- oder Pumpenbetrieb vorliegt hängt von der Strömungsrichtung des Hydraulikfluids und vom Vorzeichen der Druckdifferenz an der zweiten Hydraulikpumpe 75 ab.

Beide Druckanschlüsse der zweiten Hydraulikpumpe 76 sind über je ein gesondertes Pumpendruckbegrenzungsventil 85 gegenüber Überdruck abgesichert. Die Pumpendruckbegrenzungsventile 85 sind über die Nebentankleitung T', in der kein Filter angeordnet ist, mit dem Tank verbunden. Die Pumpendruckbegrenzungsventile 85 sind im Normalbetrieb des hydraulischen Antriebssystems geschlossen. Parallel zu den Pumpendruckbegrenzungsventilen 85 ist je ein Nachsaugventil 86 in Form eines Rückschlagventils eingebaut, welches einen Fluidstrom vom Tank zur zweiten Hydraulikpumpe 75 zulässt, umgekehrt aber nicht. Ein derartiger Fluidstrom findet dann statt, wenn der Druck an einem Druckanschluss der zweiten Hydraulikpumpe unter den Umgebungsdruck fällt. In einem solchen Zustand könnte die zweite Hydraulikpumpe 75 durch Kavitation beschädigt werden, wobei ein solcher Zustand nur unter außergewöhnlichen Umständen und nicht im Normalbetrieb des hydraulischen Antriebssystems auftritt. Weiter ist ein manuell betätigbares Ablassventil 73 vorgesehen, welches geöffnet wird, wenn die Steuereinheit 70 von Hydraulikfluid entleert werden soll, wobei das Hydraulikfluid über die Nebentankleitung T' ungefiltert in den Tank abfließt.

Die zweite Hydraulikpumpe 75 ist über die Arbeitsdruckleitung A mit dem Stellglied (Nr. 25; Fig. 2) verbunden. In die Arbeitsdruckleitung A ist ein manuell betätigbares Absperrventil 71 eingebaut, welches geschlossen wird, wenn die Steuereinheit 70 von der Stelleinheit getrennt werden soll. Zwischen dem Absperrventil 71 und der zweiten Hydraulikpumpe 75 ist eine erste Sperrventileinheit 90 eingebaut, welche eine erste und eine zweite parallel geschaltete Sperrventiluntereinheit 91; 92 umfasst. Die beiden Sperrventiluntereinheiten 91; 92, sind jeweils aus zwei in Reihe geschalteten Sperrventilen 94 zusammengesetzt, wobei die Sperrventile 94 der zweiten Sperrventiluntereinheit 92 einen kleineren freien Strömungsquerschnitt aufweisen als die der ersten Sperrventiluntereinheit 91. Vor den Sperrventilen 94 der zweiten Sperrventiluntereinheit 92 ist eine feste Drossel 93 eingebaut. Alle Sperrventile 94 der Sperrventileinheit 90 sind elektromagnetisch betätigt, wobei sie in Ruhestellung durch eine Rückstellfeder geschlossen gehalten werden, wobei sie den Fluidstrom in beide Richtungen sperren.

Mit der ersten Sperrventiluntereinheit 91 kann das Stellglied mit hoher Sicherheit still gesetzt werden. Hierbei ist anzumerken, dass zwischen der ersten Sperrventileinheit 90 und dem Stellglied für das Hydraulikfluid keine Möglichkeit besteht, aus dem hydraulischen Antriebssystem zu entweichen. Die zweite Sperrventiluntereinheit 92 wird nur dann geöffnet, wenn eine Stellungsänderung des Stellglieds aufgrund einer Wärmedehnung des Hydraulikfluids ausgeglichen werden soll. Im Übrigen ist die zweite Sperrventiluntereinheit 92 immer geschlossen. Die Sperrventile 94 der ersten Sperrventileinheit 90 sind vorzugsweise mit einer Schaltüberwachung ausgestattet, um die Sicherheit des hydraulischen Antriebssystems weiter zu erhöhen.

Zwischen der ersten Sperrventileinheit 90 und der zweiten Hydraulikpumpe 75 ist ein zweiter Drucksensor 82 vorgesehen, der zusammen mit dem ersten Drucksensor (Nr. 29; Fig. 2) an eine Druckregeleinrichtung 84 angeschlossen ist. Die Druckregeleinrichtung 84 kann zur Regelung der Druckdifferenz an der zweiten Sperrventileinheit 90 einen zeitlich veränderlichen Drehzahlsollwert an die Drehzahlsteuereinrichtung 80 vorgeben. Dies geschieht insbesondere dann, wenn die erste Sperrventileinheit 90 geöffnet werden soll. Damit dies ruckfrei geschieht, muss die genannte Druckdifferenz vor dem Öffnen Null betragen. Eben dieser Zustand kann durch die Druckregeleinrichtung 84 eingeregelt werden.

Die zweite Hydraulikpumpe 75 ist über die Speicherleitung B mit der Speichereinheit verbunden. In der Speicherdruckleitung B ist ein manuell betätigbares Absperrventil 72 angeordnet, welches geschlossen wird, wenn die Steuereinrichtung 70 von der Speichereinheit getrennt werden soll. Zwischen der zweiten Hydraulikpumpe 75 und dem genannten Absperrventil 72 ist eine zweite Sperrventileinheit 95 eingebaut, welche aus einem einzigen Sperrventil besteht. Dieses Sperrventil ist elektromagnetisch betätigbar, wobei es durch eine Rückstellfeder geschlossen gehalten wird, so dass es den Fluidstrom in beide Fließrichtungen sperrt. Durch die zweite Sperrventileinheit 95 wird verhindert, dass sich die Speichereinheit aufgrund von Leckölströmen in der zweiten Hydraulikpumpe 75 leert. Dementsprechend wird die zweite Sperrventileinheit 95 geschlossen, wenn das Stellglied still steht. Die genannten Leckölströme fließen über die Leckölleitung L ungefiltert in den Tank. Die Leckölleitung ist mit einem Rückschlagventil 74 versehen, welches verhindert, dass die zweite Hydraulikpumpe 75 über die Leckölleitung L aus dem Tank Hydraulikfluid ansaugt.

Hinzuweisen ist noch auf den dritten Drucksensor 83 in der Speicherdruckleitung B. Dieser zeigt den Speicherdruck an, wenn die zweite Sperrventileinheit 95 geöffnet ist.

Weiter ist auf die Stellungsregeleinrichtung 81 hinzuweisen, die über die erste und die zweite Stellungsgeberleitung D; E mit den beiden Stellungserfassungsmitteln des Stellungsgebers (Nr. 23; Fig. 2) verbunden ist. Die Stellungsregeleinrichtung kann der Drehzahlsteuereinrichtung 80 einen zeitlich veränderlichen Drehzahlsollwert vorgeben, um die Stellung und die Fahrgeschwindigkeit des Stellgliedes zu regeln.

Die Druckregeleinrichtung 84 und die Stellungsregeleinrichtung 81 sind vorzugsweise in Form eines Digitalrechners ausgeführt, welcher auch die übrigen Einrichtungen des hydraulischen Antriebssystems steuert. Vorzugsweise sind wenigstens zwei redundante Digitalrechner vorgesehen.

### Bezugszeichenliste

- P: Pumpenleitung
- T: Tankleitung
- T': Nebentankleitung
- L: Leckölleitung
- A: Arbeitsdruckleitung
- B: Speicherdruckleitung
- C: Drucksensorleitung
- D: erste Stellungsgeberleitung
- E: zweite Stellungsgeberleitung

- 10: Schauspielbühne
- 11: bewegliches Bühnenelement
- 12: Seil
- 13: Seilkamm
- 14: Umlenkrolle
- 15: Flaschenzug
- 16: erst Rolle
- 17: zweite Rolle

- 20: Stelleinheit
- 21: Sicherheitsschalter
- 22: Stellungsgeber
- 23: Stellungserfassungsmittel
- 24: Zugmittel
- 25: Stellglied
- 26: Kolbenstange
- 27: kolbenstangenseitiger Zylinderraum
- 28: gegenüberliegender Zylinderraum
- 29: erster Drucksensor
- 30: Speicherladeeinheit
- 31: erste Hydraulikpumpe
- 32: Elektromotor
- 33: hydraulische Verstelleinrichtung
- 34: Druckregler

- 40: Tank
- 41: Ablassventil des Tanks
- 42: Füllstandsensor
- 43: Luftfilter
- 44: Rücklaufölfilter
- 45: Rückschlagventil des Rücklaufölfilters

- 50: Hauptdruckbegrenzungsventil
- 51: Rückschlagventil
- 52: Ablassventil
- 53: Manometer
- 54: Absperrventil
- 55: Vorlaufölfilter
- 56: Verschmutzungsüberwachung

- 60: Speichereinheit
- 61: Rückschlagventil
- 62: Absperrventil
- 63: Speicherkammereinheit
- 64: Speicherkammer
- 65: Speicherabsperrventil
- 66: Speicherablassventil
- 67: Speicherdruckbegrenzungsventil
- 68: Trennwand
- 70: Steuereinheit
- 71: Absperrventil in der Arbeitsdruckleitung
- 72: Absperrventil in der Speicherdruckleitung
- 73: Ablassventil
- 74: Rückschlagventil
- 75: zweite Hydraulikpumpe
- 76: Elektromotor
- 77: Drehgeber

- 80: Drehzahlsteuereinrichtung
- 81: Stellungsregeleinrichtung
- 82: zweiter Drucksensor
- 83: dritter Drucksensor
- 84: Druckregeleinrichtung
- 85: Pumpendruckbegrenzungsventil
- 86: Nachsaugventil

- 90: erste Sperrventileinheit
- 91: erste Sperrventiluntereinheit
- 92: zweite Sperrventiluntereinheit
- 93: Drossel
- 94: Sperrventil
- 95: zweite Sperrventileinheit

## Patentansprüche

1. Hydraulisches Antriebssystem zur Bewegung wenigstens eines beweglichen Bühnenelements (11) einer Schauspielbühne (10), wobei das hydraulische Antriebssystem eine erste Hydraulikpumpe (31), eine Speichereinheit (60), wenigstens ein Stellglied (25) und wenigstens eine erste Sperrventileinheit (90) umfasst, wobei die erste Hydraulikpumpe (31) Hydraulikfluid fördern kann, um die Speichereinheit (60) mit unter Druck stehendem Hydraulikfluid zu füllen, wobei das Stellglied (25) mit dem beweglichen Bühnenelement (11) der Schauspielbühne in Antriebsverbindung bringbar ist, **dadurch gekennzeichnet, dass** eine zweite Hydraulikpumpe (75) an die Speichereinheit (60) angeschlossen ist, wobei sie den Fluidstrom von der Speichereinheit zu einem zugeordneten Stellglied (25) steuern kann, wobei die erste Sperrventileinheit (90) zwischen dem Stellglied (25) und der zweiten Hydraulikpumpe (75) angeordnet ist, so dass sie einen Fluidstrom vom Stellglied (25) zur Speichereinheit (60) wahlweise sperren kann, wobei die zweite Hydraulikpumpe (75), auch als Hydromotor betrieben werden kann, wobei die zweite Hydraulikpumpe (75) mit einem Elektromotor (76) in Drehantriebsverbindung steht, wobei der Elektromotor (76) mit einer Drehzahlsteuereinrichtung (80) verbunden ist, welche die Drehzahl des Elektromotors (76) auf einen vorgebbaren Sollwert einstellen kann.

2. Hydraulisches Antriebssystem nach Anspruch 1,
**dadurch gekennzeichnet, dass** die Drehzahlsteuereinrichtung (80) mit einer Stromversorgung verbindbar ist, wobei sie elektrische Energie in die Stromversorgung zurückspeisen kann, wenn die zweite Hydraulikpumpe (75) als Motor arbeitet.

3. Hydraulisches Antriebssystem nach einem der vorstehenden Ansprüche,
**dadurch gekennzeichnet, dass** der zweiten Hydraulikpumpe (75) ein zweite Sperrventileinheit (95) zugeordnet ist, welche einen Fluidstrom von der Speichereinheit (60) zu der zweiten Hydraulikpumpe (75) wahlweise sperren kann.

4. Hydraulisches Antriebssystem nach einem der vorstehenden Ansprüche,
**dadurch gekennzeichnet, dass** ein erster und eine zweiter Drucksensor (29; 82) vorgesehen sind, wobei der erste Drucksensor (29) den Fluiddruck zwischen dem Stellglied (25) und der zugeordneten ersten Sperrventileinheit (90) bestimmen kann, wobei der zweite Drucksensor (82) den Fluiddruck zwischen der ersten Sperrventileinheit (90) und der zugeordneten zweiten Hydraulikpumpe (75) bestimmen kann, wobei eine Druckregeleinrichtung (84) vorgesehen ist, welche mit dem ersten und dem zweiten Drucksensor (29; 82) und der Drehzahlsteuereinrichtung (80) verbunden ist, wobei die Druckregeleinrichtung (84) die Druckdifferenz zwischen dem ersten und dem zweiten Drucksensor (29; 82) durch Vorgabe eines Drehzahlsollwerts an die Drehzahlsteuereinrichtung (80) regeln kann.

5. Hydraulisches Antriebssystem nach einem der vorstehenden Ansprüche,
**dadurch gekennzeichnet, dass** die erste Sperrventileinheit (90) eine erste und eine zweite Sperrventiluntereinheit (91; 92) umfasst, die zueinander parallel geschaltet sind, wobei die zweite Sperrventiluntereinheit (92) einen kleineren freien Strömungsquerschnitt aufweist als die erste Sperrventiluntereinheit (91).

6. Hydraulisches Antriebssystem nach Anspruch 5,
**dadurch gekennzeichnet, dass** die erste und/oder die zweite Sperrventiluntereinheit (91; 92) je wenigstens zwei gesonderte, im Wesentlichen identische Sperrventile (94) aufweist, die in Reihe geschaltet sind.

7. Hydraulisches Antriebssystem nach einem der vorstehenden Ansprüche,
**dadurch gekennzeichnet, dass** die erste und/oder die zweite Sperrventileinheit (90; 95) elektromagnetisch betätigbar ist, wobei sie im stromlosen Zustand gesperrt ist.

8. Hydraulisches Antriebssystem nach einem der vorstehenden Ansprüche,
**dadurch gekennzeichnet, dass** dem Stellglied ein Stellungsgeber (22) und eine Stellungsregeleinrichtung (81) zugeordnet sind, welche mit der Drehzahlsteuereinrichtung (80) verbunden ist, wobei die Stellungsregeleinrichtung (81) die Stellung des Stellglieds durch Vorgabe einer Solldrehzahl an die Drehzahlsteuereinrichtung (80) regeln kann.

9. Hydraulisches Antriebssystem nach Anspruch 8,
**dadurch gekennzeichnet, dass** der zweiten Hydraulikpumpe (75) eine elektromagnetisch verstellbare Drossel zugeordnet ist, welche mit wenigstens einem Druckanschluss der zweiten Hydraulikpumpe (75) und einem Tank (40) der ersten Hydraulikpumpe (31) verbunden ist, wobei die Drehzahlsteuereinrichtung (80) anstelle einer Absenkung der Solldrehzahl die Drossel öffnen kann.

10. Hydraulisches Antriebssystem nach Anspruch 8 oder 9,
**dadurch gekennzeichnet, dass** der Stellungsgeber (22) wenigstens zwei voneinander unabhängige Stellungserfassungsmittel (23) aufweist, wobei die Stellungsregeleinrichtung (81) das hydraulische Antriebssystem in einen sicheren, vorzugsweise stromlosen Zustand versetzen kann, wenn die unabhängigen Stellungserfassungsmittel (23) voneinander abweichende Stellungen des Stellglieds (25) melden.

11. Hydraulisches Antriebssystem nach einem der vorstehenden Ansprüche,
**dadurch gekennzeichnet, dass** wenigstens ein Pumpendruckbegrenzungsventil (85) vorgesehen ist, welches mit einem Druckanschluss der zweiten Hydraulikpumpe (75) verbunden ist, wobei zwischen der ersten Sperrventileinheit (90) und dem Stellglied (25) kein Hydraulikfluid aus dem hydraulischen Antriebssystem entweichen kann.

12. Schauspielbühne mit einem beweglichen Bühnenelement, wobei das bewegliche Bühnenelement mit dem Stellglied eines hydraulischen Antriebsystems nach einem der vorstehenden Ansprüche in Antriebsverbindung steht.

## Claims

1. Hydraulic drive system for moving at least one movable stage element (11) of a theatre stage (10), the hydraulic drive system comprising a first hydraulic pump (31), an accumulator unit (60), at least one actuating member (25) and at least one first shut-off valve unit (90), it being possible for the first hydraulic pump (31) to deliver hydraulic fluid, in order to fill the accumulator unit (60) with pressurized hydraulic fluid, it being possible for the actuating member (25) to be brought into a drive connection with the movable stage element (11) of the theatre stage, **characterized in that** a second hydraulic pump (75) is connected to the accumulator unit (60), it being possible for the said second hydraulic pump (75) to control the fluid flow from the accumulator unit to an associated actuating member (25), the first shut-off valve unit (90) being arranged between the actuating member (25) and the second hydraulic pump (75), with the result that it can selectively shut off a fluid flow from the actuating member (25) to the accumulator unit (60), it also being possible for the second hydraulic pump (75) to be operated as a hydraulic motor, the second hydraulic pump (75) being in a rotary drive connection with an electric motor (76), the electric motor (76) being connected to a speed control device (80) which can set the rotational speed of the electric motor (76) to a predefinable setpoint value.

2. Hydraulic drive system according to Claim 1, **characterized in that** the speed control device (80) can be connected to a power supply, it being possible for the said speed control device (80) to feed electric energy into the power supply when the second hydraulic pump (75) operates as a motor.

3. Hydraulic drive system according to either of the preceding claims, **characterized in that** the second hydraulic pump (75) is assigned a second shut-off valve unit (95) which can selectively shut off a fluid flow from the accumulator unit (60) to the second hydraulic pump (75).

4. Hydraulic drive system according to one of the preceding claims, **characterized in that** a first and a second pressure sensor (29; 82) are provided, it being possible for the first pressure sensor (29) to determine the fluid pressure between the actuating member (25) and the associated first shut-off valve unit (90), it being possible for the second pressure sensor (82) to determine the fluid pressure between the first shut-off valve unit (90) and the associated second hydraulic pump (75), a pressure regulating device (84) being provided which is connected to the first and the second pressure sensor (29; 82) and the speed control device (80), it being possible for the pressure regulating device (84) to regulate the pressure difference between the first and the second pressure sensor (29; 82) by way of stipulating a setpoint rotational speed value to the speed control device (80).

5. Hydraulic drive system according to one of the preceding claims, **characterized in that** the first shut-off valve unit (90) comprises a first and a second shut-off valve subunit (91; 92) which are connected in parallel to one another, the second shut-off valve subunit (92) having a smaller free flow cross section than the first shut-off valve subunit (91).

6. Hydraulic drive system according to Claim 5, **characterized in that** the first and/or the second shut-off valve subunit (91; 92) have/has in each case at least two separate, substantially identical shut-off valves (94) which are connected in series.

7. Hydraulic drive system according to one of the preceding claims, **characterized in that** the first and/or the second shut-off valve unit (90; 95) can be actuated electromagnetically, the said shut-off valve unit being shut off in the currentless state.

8. Hydraulic drive system according to one of the preceding claims, **characterized in that** the actuating member is assigned a position transmitter (22) and a position regulating device (81) which is connected to the speed control device (80), it being possible for the position regulating device (81) to regulate the position of the actuating member by way of stipulating a setpoint rotational speed to the speed control device (80).

9. Hydraulic drive system according to Claim 8, **characterized in that** the second hydraulic pump (75) is assigned an electromagnetically adjustable throttle which is connected to at least one pressure connector of the second hydraulic pump (75) and a tank (40) of the first hydraulic pump bracket (31), it being possible for the speed control device (80) to open the throttle instead of lowering the setpoint rotational speed.

10. Hydraulic drive system according to Claim 8 or 9, **characterized in that** the position transmitter (22) has at least two position detecting means (23) which are independent from one another, it being possible for the position regulating device (81) to set the hydraulic drive system into a secure, preferably currentless state if the independent position detecting means (23) report positions of the actuating member (25) which differ from one another.

11. Hydraulic drive system according to one of the preceding claims, **characterized in that** at least one pump pressure limiting valve (85) is provided which is connected to a pressure connector of the second hydraulic pump (75), it not being possible for any hydraulic fluid to escape from the hydraulic drive system between the first shut-off valve unit (90) and the actuating member (25).

12. Theatre stage having a movable stage element, the movable stage element being drive-connected to the actuating member of a hydraulic drive system according to one of the preceding claims.

## Revendications

1. Système d'entraînement hydraulique pour le déplacement d'au moins un élément de plate-forme mobile (11) d'une scène de théâtre (10), le système d'entraînement hydraulique présentant une première pompe hydraulique (31), une unité d'accumulateur (60), au moins un actionneur (25) et au moins une première unité de soupape d'arrêt (90), la première pompe hydraulique (31) pouvant refouler du fluide hydraulique afin de remplir l'unité d'accumulateur (60) avec du fluide hydraulique sous pression, l'actionneur (25) pouvant être amené en liaison d'entraînement avec l'élément de plate-forme mobile (11) de la scène de théâtre,
**caractérisé en ce**
**qu'**une deuxième pompe hydraulique (75) est raccordée à l'unité d'accumulateur (60), celle-ci pouvant commander le flux de fluide allant de l'unité d'accumulateur à un actionneur associé (25), la première unité de soupape d'arrêt (90) étant disposée entre l'actionneur (25) et la deuxième pompe hydraulique (75), de manière à ce qu'elle puisse bloquer de manière sélective un flux de fluide allant de l'actionneur (25) à l'unité d'accumulateur (60), la deuxième pompe hydraulique (75) pouvant également fonctionner en tant que moteur hydraulique, la deuxième pompe hydraulique (75) étant en liaison d'entraînement en rotation avec un moteur électrique (76), le moteur électrique (76) étant raccordé à un dispositif de commande de régime (80) qui peut ajuster le régime du moteur électrique (76) à une valeur de consigne prédéfinissable.

2. Système d'entraînement hydraulique selon la revendication 1,
**caractérisé en ce que**
le dispositif de commande de régime (80) peut être raccordé à une alimentation électrique, et peut réinjecter de l'énergie électrique dans l'alimentation électrique lorsque la deuxième pompe hydraulique (75) fonctionne en tant que moteur.

3. Système d'entraînement hydraulique selon l'une quelconque des revendications précédentes,
**caractérisé en ce**
**qu'**une deuxième unité de soupape d'arrêt (95) est associée à la deuxième pompe hydraulique (75), laquelle deuxième unité de soupape d'arrêt peut bloquer de manière sélective un flux de fluide allant de l'unité d'accumulateur (60) à la deuxième pompe hydraulique (75).

4. Système d'entraînement hydraulique selon l'une quelconque des revendications précédentes,
**caractérisé en ce**
**qu'**un premier et un deuxième capteur de pression (29 ; 82) sont prévus, le premier capteur de pression (29) pouvant déterminer la pression de fluide entre l'actionneur (25) et la première unité de soupape d'arrêt associée (90), le deuxième capteur de pression (82) pouvant déterminer la pression de fluide entre la première unité de soupape d'arrêt (90) et la deuxième pompe hydraulique associée (75), un dispositif de régulation de pression (84) étant prévu, lequel est raccordé au premier et/ou au deuxième capteur de pression (29 ; 82) et au dispositif de commande de régime (80), le dispositif de régulation de pression (84) pouvant réguler la différence de pression entre le premier et le deuxième capteur de pression (29 ; 82) en prédéfinissant une valeur de consigne de régime au niveau du dispositif de commande de régime (80).

5. Système d'entraînement hydraulique selon l'une quelconque des revendications précédentes,
**caractérisé en ce que**
la première unité de soupape d'arrêt (90) comprend une première et une deuxième sous-unité de soupape d'arrêt (91 ; 92) qui sont branchées en parallèle l'une par rapport à l'autre, la deuxième sous-unité de soupape d'arrêt (92) présentant une plus petite section transversale d'écoulement libre que la première sous-unité de soupape d'arrêt (91).

6. Système d'entraînement hydraulique selon la revendication 5,
**caractérisé en ce que**
la première et/ou la deuxième sous-unité de soupape d'arrêt (91 ; 92) présentent chacune au moins deux soupapes d'arrêt (94) séparées, essentiellement identiques, qui sont branchées en série.

7. Système d'entraînement hydraulique selon l'une quelconque des revendications précédentes,
**caractérisé en ce que**
la première et/ou la deuxième unité de soupape d'arrêt (90 ; 95) peuvent être commandées par voie électromagnétique, et sont bloquées dans l'état non alimenté en courant.

8. Système d'entraînement hydraulique selon l'une quelconque des revendications précédentes,
**caractérisé en ce que**
un détecteur de position (22) et un dispositif de réglage de position (81) qui est raccordé au dispositif de commande de régime (80) sont associés à l'actionneur, le dispositif de réglage de position (81) pouvant régler la position de l'actionneur en prédéfinissant un régime de consigne au niveau du dispositif de commande de régime (80).

9. Système d'entraînement hydraulique selon la revendication 8,
**caractérisé en ce**
**qu'**un étranglement pouvant être réglé par voie électromagnétique est associé à la deuxième pompe hydraulique (75), lequel est raccordé à au moins un raccord de pression de la deuxième pompe hydraulique (75) et à un réservoir (40) de la première pompe hydraulique (31), le dispositif de commande de régime (80) pouvant ouvrir l'étranglement au lieu d'abaisser le régime de consigne.

10. Système d'entraînement hydraulique selon la revendication 8 ou 9,
**caractérisé en ce que**
le détecteur de position (22) présente au moins deux moyens de détection de position (23) indépendants l'un de l'autre, le dispositif de réglage de position (81) pouvant mettre le système d'entraînement hydraulique dans un état sûr, de préférence non alimenté en courant, lorsque les moyens de détection de position indépendants (23) communiquent des positions de l'actionneur (25) s'écartant l'une de l'autre.

11. Système d'entraînement hydraulique selon l'une quelconque des revendications précédentes,
**caractérisé en ce**
**qu'**au moins une soupape de limitation de pression de pompe (85) est prévue, laquelle est raccordée à un raccord de pression de la deuxième pompe hydraulique (75), aucun fluide hydraulique ne pouvant s'échapper du système d'entraînement hydraulique entre la première unité de soupape d'arrêt (90) et l'actionneur (25).

12. Scène de théâtre comprenant un élément de plate-forme mobile, l'élément de plate-forme mobile étant en liaison d'entraînement avec l'actionneur d'un système d'entraînement hydraulique selon l'une quelconque des revendications précédentes.
